# EUROPÄISCHE PATENTSCHRIFT

(11) **EP 3 242 985 B1**
(45) Veröffentlichungstag und Bekanntmachung des Hinweises auf die Patenterteilung: **31.10.2018**
(21) Anmeldenummer: 15797296.9
(22) Anmeldetag: 17.11.2015
(51) Int. Cl.: E05B 47/00, E05B 47/02, E05B 63/00, E05B 65/10

(54) **MOTORSCHLOSS**
MOTOR LOCK
SERRURE MOTORISÉE

(30) Priorität: 08.01.2015 DE 102015200117
(43) Veröffentlichungstag der Anmeldung: 15.11.2017
(73) Patentinhaber: GEZE GmbH, 71229 Leonberg (DE)
(72) Erfinder: ROECKLE, Juergen, 73230 Kirchheim (DE); SCHUNN, Stephan, 71272 Renningen (DE)
(86) Internationale Anmeldenummer: PCT/EP2015/076826
(87) Internationale Veröffentlichungsnummer: WO 2016/110355

(56) Entgegenhaltungen:
- EP-A1- 2 679 750
- DE-A1-102011 051 952
- DE-U1-202010 006 954

## Beschreibung

Die Erfindung betrifft ein Motorschloss, insbesondere für eine Brandschutztür, mit einem Riegel und einem mit diesem koppelbaren elektrischen Motor.

Brandschutztüren müssen im Ernstfall jederzeit sicher verschlossen werden, um eine Ausbreitung von Feuer oder Rauch durch die Türöffnung oder den Türspalt zu verhindern. Dazu werden Motorschlösser von Brandschutztüren in der Regel mit einer zusätzlichen Stromversorgung möglichst nahe am Schloss abgesichert. Dadurch soll sichergestellt werden, dass das Schloss auch dann noch motorisch verriegelt werden kann, wenn die Zuleitung zur Stromversorgung oder die Motorsteuerung durch den Brand zerstört wurde. Aus der DE 20 2010 006954 U1 ist ein Motorschloss mit einem Riegel und einem mit diesem koppelbaren elektrischen Motor bekannt, welches mit einer Notstromversorgung versehen ist.

Die zusätzliche Stromversorgung umfasst in der Regel Akkumulatoren, Kondensatoren oder eine Kombination davon, was relativ viel Platz in Anspruch nimmt. Schließlich besteht trotz des räumlichen Abstands der zusätzlichen Stromversorgung zum Motorschloss stets auch die Gefahr, dass auch die Notstromversorgung unterbrochen wird und somit das Motorschloss nicht mehr verriegelt werden kann.

Der Erfindung liegt die Aufgabe zugrunde, ein Motorschloss der eingangs genannten Art anzugeben, bei dem die Gefahr, dass das Schloss im Notfall nicht mehr verriegelt, mit möglichst geringem Aufwand weiter minimiert wird.

Diese Aufgabe wird erfindungsgemäß durch ein Motorschloss mit den Merkmalen des Anspruchs 1 gelöst. Bevorzugte Ausführungsformen des erfindungsgemäßen Motorschlosses ergeben sich aus den Unteransprüchen, der vorliegenden Beschreibung und der Zeichnung.

Das insbesondere für eine Brandschutztür vorgesehenen Motorschloss umfasst einen Riegel und einen mit diesem koppelbaren elektrischen Motor. Dabei ist das Motorschloss so ausgeführt, dass der Riegel in seiner Öffnungsstellung durch eine vorgespannte Federeinheit in seine Schließstellung beaufschlagbar und der Motor über eine Kupplung mit dem Riegel koppelbar ist, die über einen Aktuator geschlossen gehalten wird, solange der Aktuator mit Strom versorgt wird und bei einem Ausfall der Stromversorgung vom Aktuator freigegeben wird.

Aufgrund dieser Ausbildung wird die Gefahr, dass das Schloss im Notfall nicht mehr selbsttätig verriegelt, mit relativ geringem Aufwand auf ein Minimum reduziert. Nachdem die Verriegelung des Motorschlosses zumindest im Notfall nicht mehr durch den Motor sondern durch eine vorgespannte bzw. aktivierte Federeinheit erfolgt, kann die bisher in der Regel erforderliche zusätzliche Stromversorgung entfallen. Die betreffende Federeinheit wird bei einem Ausfall der Stromversorgung automatisch ausgelöst, so dass selbst bei einer Trennung der Versorgungsleitung oder einer aktiven Unterbrechung der Stromversorgung durch die Brandschutzanlage das Schloss noch zuverlässig verriegelt werden kann. Während des normalen Betriebs wird die Kupplung durch den Aktuator geschlossen, um den Riegel mit dem Motor zu koppeln. Bei einem Ausfall der Stromversorgung wird die Kupplung vom Aktuator freigegeben. Mit der sich öffnenden Kupplung wird der Riegel vom Motor getrennt und die vorgespannte Federeinheit ausgelöst, woraufhin der Riegel durch diese Federeinheit in seine Schließstellung überführt wird. Dabei kann sich die vorgespannte Federeinheit mit dem Öffnen der Kupplung zusammenziehen oder ausdehnen.

Bevorzugt ist der elektrische Motor über ein selbsthemmendes Getriebe mit einer den Riegel umfassenden Riegelmechanik koppelbar und die Kupplung so angeordnet, dass mit einem Öffnen der Kupplung der Motor unter Aufhebung der Selbsthemmung des Getriebes von der Riegelmechanik trennbar ist.

Dabei kann die Kupplung insbesondere im Getriebe angeordnet sein. Die Riegelmechanik kann außer dem Riegel insbesondere verschiedene Zahnräder sowie eine Schaltkulisse umfassen, über die der Riegel verschiebbar ist.

Gemäß einer bevorzugten praktischen Ausführungsform des erfindungsgemäßen Motorschlosses umfasst die Kupplung zwei axial relativ zueinander verstellbare Zahnräder, die über den Aktuator zur Herstellung einer drehfesten Verbindung zwischen den beiden Zahnrädern entgegen der Kraft einer Federeinheit zusammendrückbar und bei einem Ausfall der Stromversorgung durch den Aktuator freigebbar sind, um durch die Federeinheit unter Aufhebung der drehfesten Verbindung voneinander getrennt zu werden.

Dabei kann eines der beiden Zahnräder beispielsweise als Ritzel der betreffenden Zahnradpaarung vorgesehen sein.

Zwischen den beiden Zahnrädern der Kupplung ist bevorzugt zumindest eine insbesondere in einer Ausnehmung einer der beiden Zahnräder sitzende Druckfeder angeordnet. Dabei kann diese Druckfeder insbesondere eine konische Form besitzen.

Bevorzugt sind die beiden Zahnräder der Kupplung form- oder kraftschlüssig miteinander verbindbar. Bei Ausfall der Stromversorgung werden die Zahnränder axial voneinander getrennt und die Kupplung wird entsprechend geöffnet.

Gemäß einer zweckmäßigen praktischen Ausführungsform sind die beiden Zahnräder der Kupplung über wenigstens einen, vorzugsweise über mehrere Stifte lösbar miteinander verbindbar. Zweckmäßigerweise ist dabei ein jeweiliger Stift einerseits in einem der beiden Zahnräder fest verankert und andererseits mit dem Zusammendrücken der beiden Zahnräder in eine im anderen Zahnrad vorgesehene Öffnung einführbar.

Bei mit Strom versorgtem aktiviertem Aktuator sind die beiden Zahnräder der Kupplung somit über die Stifte formschlüssig bzw. drehfest miteinander verbunden. Dagegen werden die beiden Zahnräder bei einem Ausfall der Stromversorgung vom Aktuator freigegeben und durch die der Kupplung zugeordnete Federeinheit axial voneinander getrennt, wodurch die jeweils in einem der beiden Zahnräder fest verankerten Stifte aus dem jeweils anderen Zahnrad gelöst werden und die Kupplung entsprechend geöffnet wird.

Bevorzugt sind die beiden Zahnräder der Kupplung durch eine mit dem Aktuator verbundene Kupplungsklaue entgegen der Kraft der die Kupplung in Öffnungsrichtung beaufschlagenden Federeinheit zusammendrückbar.

Dabei ist insbesondere von Vorteil, wenn eines der beiden Zahnräder der Kupplung axial im Schlossgehäuse fixiert und das andere Zahnrad relativ dazu axial verschiebbar ist und das axial verschiebbare Zahnrad durch die Kupplungsklaue beaufschlagbar ist.

Gemäß einer bevorzugten praktischen Ausführungsform des erfindungsgemäßen Motorschlosses ist die Kupplungsklaue durch den mit Strom versorgten Aktuator entgegen der Kraft einer vorgespannten Federeinheit in der Position gehalten, in der die beiden Zahnräder der Kupplung zusammengedrückt werden, während die Kupplungsklaue bei einem Ausfall der Stromversorgung durch die vorgespannte Federeinheit in eine Freigabeposition bewegbar ist, in der sie das axial verschiebbare Zahnrad der Kupplung freigibt.

Von Vorteil ist insbesondere auch, wenn die Kupplungsklaue in der Position, in der sie die beiden Zahnräder der Kupplung zusammendrückt, zwischen das axial verschiebbare Zahnrad der Kupplung und einen mit einer Schräge versehenen Vorsprung des Schlossgehäuses gehalten ist, wodurch sie gegen das betreffende Zahnrad gepresst wird.

Dabei ist die Kupplungsklaue bevorzugt mit einer Biegung oder Auswölbung versehen, in der der Vorsprung des Schlossgehäuses aufgenommen wird, wenn die Kupplungsklaue ihre Freigabeposition einnimmt.

Die Kupplungsklaue ist bevorzugt gelenkig mit einem linear bewegbaren Anker des Aktuators verbunden.

Der Aktuator kann insbesondere einen Elektromagneten, ein Piezoelement und/oder dergleichen umfassen.

Die Riegelmechanik kann insbesondere eine Schaltkulisse umfassen, über die der Riegel beaufschlagbar ist.

Eines der beiden Zahnräder der Kupplung, insbesondere das axial im Schlossgehäuse fixierte Zahnrad, kann insbesondere mit einer vom elektrischen Motor angetriebenen Schnecke in Wirkverbindung stehen. Das andere Zahnrad der Kupplung kann insbesondere mit einem ersten Zahnrad des Getriebes der Riegelmechanik des Motorschlosses wirkverbunden sein. Am letzten Zahnrad dieses Getriebes kann beispielsweise ein Bolzen oder dergleichen angeordnet sein, über den die Schaltkulisse verschiebbar ist, um den Riegel zu verstellen. Dabei kann die Schaltkulisse durch eine vorgespannte Federeinheit in Schließstellung beaufschlagt sein.

Die Erfindung wird im Folgenden anhand eines Ausführungsbeispiels unter Bezugnahme auf die Zeichnung näher erläutert; in dieser zeigen:
- Fig. 1: eine schematische Seitenansicht einer beispielhaften Ausführungsform eines erfindungsgemäßen Motorschlosses, wobei der Gehäusedeckel entfernt ist,
- Fig. 2: eine vergrößerte schematische Teilansicht des Motorschlosses gemäß Fig. 1,
- Fig. 3: eine vergrößerte perspektivische, auseinandergezogene Ansicht der Kupplung sowie des Aktuators des Motorschlosses,
- Fig. 4: eine mit der Fig. 3 vergleichbare perspektivische, auseinandergezogene Darstellung der Kupplung und des Aktuators, wobei auch die zwischen den Zahnrädern der Kupplung vorgesehene Federeinheit zu erkennen ist,
- Fig. 5: eine mit der Fig. 4 vergleichbare perspektivische, auseinandergezogene Darstellung der Kupplung und des Aktuators aus einem anderen Blickwinkel,
- Fig. 6: eine schematische Seitenansicht der geschlossenen Kupplung mit zugeordnetem Aktuator und
- Fig. 7: eine schematische Seitenansicht der geöffneten Kupplung mit zugeordnetem Aktuator.

Die Fig. 1 bis 7 zeigen in schematischer Darstellung eine beispielhafte Ausführungsform eines erfindungsgemäßen Motorschlosses 10, das insbesondere bei einer Brandschutztür einsetzbar ist.

Das Motorschloss 12 umfasst einen Riegel 12, zumindest eine Falle 14 sowie eine Hilfsfalle 16. Zudem umfasst das Motorschloss 10 einen mit dem Riegel 12 koppelbaren elektrischen Motor 18.

Der Riegel 12 ist in seiner Öffnungsstellung durch eine vorgespannte Federeinheit in seine Schließstellung beaufschlagt. Der elektrische Motor 18 ist über eine Kupplung 20 mit dem Riegel 12 koppelbar. Die Kupplung 20 wird über einen Aktuator 22 geschlossen, solange der Aktuator 22 mit Strom versorgt wird. Bei einem Ausfall der Stromversorgung wird die Kupplung 20 vom Aktuator 22 freigegeben und öffnet. Ist die Kupplung 20 offen, so wird die Selbsthemmung des Getriebes aufgehoben und der Riegel 12 in Schließstellung überführt.

Dabei ist der elektrische Motor 18 über ein selbsthemmendes Getriebe mit einer den Riegel 12 umfassenden Riegelmechanik koppelbar, die zudem eine Schaltkulisse 24 umfasst, über die der Riegel 12 bewegbar ist. Dabei ist die Kupplung 20 so angeordnet, dass mit einem Öffnen der Kupplung 20 der elektrische Motor 18 unter Aufhebung der Selbsthemmung des Getriebes von der Riegelmechanik trennbar ist.

Die Kupplung 20 kann beispielsweise im Getriebe angeordnet sein, und die Riegelmechanik kann außer dem Riegel 12 und der Schaltkulisse 24 mit verschiedenen Zahnrädern versehen sein.

Wie insbesondere anhand der Fig. 3 bis 7 zu erkennen ist, umfasst die Kupplung 20 zwei axial relativ zueinander verstellbare Zahnräder 26, 28, die über den Aktuator 22 zur Herstellung einer drehfesten Verbindung zwischen den beiden Zahnrädern 26, 28 entgegen der Kraft einer Federeinheit 30 (vgl. insbesondere die Fig. 4, 5 und 7) zusammendrückbar und bei einem Ausfall der Stromversorgung durch den Aktuator 22 freigebbar sind, um durch die Federeinheit 30 unter Aufhebung der drehfesten Verbindung voneinander getrennt zu werden. Dabei kann zwischen den beiden Zahnrädern 26, 28 der Kupplung 20 beispielsweise wenigstens eine insbesondere in einer Ausnehmung einer der beiden Zahnräder 26, 28 sitzende Druckfeder angeordnet sein. Im vorliegenden Fall ist die Federeinheit 30 durch eine solche Druckfeder gebildet. Dabei kann die Druckfeder beispielsweise eine konische Form besitzen.

Wie insbesondere anhand der Fig. 4 und 5 zu erkennen ist, können die beiden Zahnräder 26, 28 der Kupplung 20 form- oder kraftschlüssig miteinander verbindbar sein, insbesondere über wenigstens einen, vorzugsweise über mehrere Stifte 32 können die Zahnräder 26, 28 der Kupplung 20 lösbar miteinander verbindbar sein. Dabei kann ein jeweiliger Stift 32 insbesondere einerseits in einem der beiden Zahnräder 26, 28 fest verankert und andererseits mit dem Zusammendrücken der beiden Zahnräder 26, 28 in eine im anderen Zahnrad vorgesehene Öffnung 34 einführbar sein.

Im vorliegenden Fall sind die beiden Zahnräder 26, 28 der Kupplung 20 durch eine mit dem Aktuator 22 verbundene Kupplungsklaue 36 entgegen der Kraft der die Kupplung 20 in Öffnungsrichtung beaufschlagenden Federeinheit 30 zusammendrückbar.

Dabei kann insbesondere eines der beiden Zahnräder 26, 28 der Kupplung 20 axial im Schlossgehäuse 38 fixiert und das andere Zahnrad relativ dazu axial verschiebbar sein, wobei das axial verschiebbare Zahnrad durch die Kupplungsklaue 36 beaufschlagbar ist. Im vorliegenden Fall ist beispielsweise das Zahnrad 26 axial im Schlossgehäuse 38 fixiert und das Zahnrad 28 relativ dazu axial verschiebbar und durch die Kupplungsklaue 36 beaufschlagbar.

Die Kupplungsklaue 36 ist durch den mit Strom versorgten Aktuator 22 entgegen der Kraft einer weiteren vorgespannten Federeinheit in der Position gehalten, in der die beiden Zahnräder 26, 28 der Kupplung 20 zusammengedrückt werden. Dagegen ist die Kupplungsklaue 36 bei einem Ausfall der Stromversorgung durch die vorgespannte weitere Federeinheit in eine Freigabeposition bewegbar, in der sie das axial verschiebbare Zahnrad 28 der Kupplung 20 freigibt. Mit der Freigabe des axial verschiebbaren Zahnrads 28 wird dieses Zahnrad 28 durch die die Kupplung 20 in Öffnungsrichtung beaufschlagende Federeinheit 30 axial von dem anderen, axial im Schlossgehäuse 38 fixierten Zahnrad 26 getrennt, wodurch die Kupplung 20 geöffnet wird.

Wie insbesondere anhand der Fig. 6 zu erkennen ist, ist die Kupplungsklaue 36 in der Position, in der sie die beiden Zahnräder 26, 28 der Kupplung 20 zusammendrückt, d.h. im vorliegenden Fall das axial verschiebbare Zahnrad 28 gegen das axial fixierte Zahnrad 26 presst, zwischen das axial verschiebbare Zahnrad 28 der Kupplung 20 und einen mit einer Schräge 40 versehenen Vorsprung 42 des Schlossgehäuses 38 gehalten ist, wodurch sie gegen das axial verschiebbare Zahnrad 28 gepresst wird. Dabei kann der Vorsprung 42 beispielsweise an einem Gehäusedeckel vorgesehen sein.

Die Kupplungsklaue 36 ist mit einer Biegung oder Auswölbung 44 versehen, in der der Vorsprung 42 des Schlossgehäuses 38 aufgenommen wird, wenn die Kupplungsklaue 36 ihre Freigabeposition einnimmt (vgl. Fig. 7).

Dabei ist die Kupplungsklaue 36 im vorliegenden Fall beispielsweise gelenkig mit einem linear bewegbaren Anker 46 des Aktuators 22 verbunden. Bei einem Ausfall der Stromversorgung und entsprechend deaktiviertem Aktivator 22 wird der Anker 46 durch die (nicht gezeigte) vorgespannte Federeinheit ein Stück weiter ausgefahren (vgl. Fig. 7), womit die Biegung oder Auswölbung 44 der Kupplungsklaue 36 in den Bereich des Vorsprungs 42 gelangt, woraufhin die Kupplungsklaue 36 relativ zum Anker 46 um die Achse 48 verschwenkt wird, um den Vorsprung in der Biegung oder Auswölbung 44 aufzunehmen, so dass das axial verschiebbare Zahnrad 28 durch die Federeinheit 30 von dem axial fixierten Zahnrad 26 getrennt werden kann. Die Kupplung 20 ist wird damit geöffnet. Wie insbesondere anhand der Fig. 7 zu erkennen ist, wird die Aufnahme des Vorsprungs 42 in der Biegung oder Auswölbung 44 der Kupplungsklaue 36 durch die am Vorsprung 42 vorgesehene Schräge 40 erleichtert, nachdem diese eine mit der Neigung der einen Flanke 50 der Biegung oder Auswölbung 44 vergleichbare Neigung gegenüber der Achse der beiden Zahnräder 26, 28 besitzt.

Der Aktuator kann beispielsweise einen Elektromagneten, ein Piezoelement und/oder dergleichen umfassen.

Eines der beiden Zahnräder 26, 28 der Kupplung 20 kann mit einer durch den elektrischen Motor 18 angetriebenen Schnecke in Wirkverbindung stehen, wobei im vorliegenden Fall das axial im Schlossgehäuse 38 fixierte Zahnrad 26 mit der Schnecke wirkverbunden ist.

Wie insbesondere anhand der Fig. 4 und 5 zu erkennen ist, können die beiden Zahnräder 26, 28 beispielsweise über drei Stifte 32 miteinander lösbar verbunden werden, wobei im vorliegenden Fall zwei Stifte 32 fest im axial verschiebbaren Zahnrad 28 verankert sind und ein Stift im axial fixierten Zahnrad 26 fest verankert ist.

Fig. 1 zeigt das Motorschloss 10 in einer schematischen Seitenansicht, wobei der Gehäusedeckel entfernt ist. Dabei sind unter anderem auch ein Schließzylinder 52, eine insbesondere mit einem Türgriff versehene Nuss 54 sowie verschiedene Zahnräder 56 der Riegelmechanik zu erkennen. Am letzten Zahnrad 56 des Getriebes der Riegelmechanik kann ein Bolzen 58 oder dergleichen angeordnet sein, der die Schaltkulisse 24 verschiebt und damit den Riegel 12 des Motorschlosses 10 entsprechend bewegt.

Fig. 2 zeigt einen Teil des Motorschlosses 10 nochmals in einer vergrößerten Seitenansicht.

In Fig. 3 sind die Kupplung 2 sowie der Aktuator 22 in einer vergrößerten perspektivischen, auseinandergezogenen Ansicht wiedergegeben.

Fig. 4 zeigt eine mit Fig. 3 vergleichbare perspektivische, auseinandergezogene Darstellung der Kupplung 20 und des Aktuators 22, wobei im vorliegenden Fall auch die zwischen den Zahnrädern 26, 28 der Kupplung 20 vorgesehene Federeinheit 30 zu erkennen ist.

Fig. 5 zeigt eine mit der Fig. 4 vergleichbare perspektivische, auseinandergezogene Darstellung der Kupplung 20 und des Aktuators 22 aus einem anderen Blickwinkel.

Fig. 6 zeigt die geschlossene Kupplung 20 mit zugeordnetem Aktuator 22 in einer schematischen Seitenansicht. Demgegenüber ist in der schematischen Seitenansicht gemäß Fig. 7 die geöffnete Kupplung 20 mit zugeordnetem stromlosem Aktuator 22 wiedergegeben.

Fällt in einem Notfall die Stromversorgung aus, so wird der Aktuator 22 stromlos, woraufhin dieser die Kupplungsklaue 36 freigibt. Daraufhin wird die Kupplungsklaue 36 durch die sich entspannende (nicht gezeigte) vorgespannte Federeinheit verschoben. Demzufolge wird der mit der Schräge 40 versehene Vorsprung 42 des Schlossgehäuses 38 bzw. des Gehäusedeckels von der Biegung oder Auswölbung 44 der Kupplungsklaue 36 aufgenommen, womit das axial verschiebbare Zahnrad 38 durch die Kupplungsklaue 36 freigegeben wird. Indem sich die zwischen den beiden Zahnrädern 26, 28 angeordnete Federeinheit 30 entspannt, wird das axial bewegliche Zahnrad 28 vom axial fixierten Zahnrad 26 getrennt, wodurch die Kupplung 20 geöffnet wird. Wie bereits erwähnt, kann die Federeinheit 30 wenigstens eine Druckfeder umfassen, die beispielsweise in einer Ausnehmung einer der beiden Zahnräder 26, 28 sitzen kann, die beispielsweise durch eine Aussparung oder Tasche im betreffenden Zahnrad gebildet sein kann. Wie bereits erwähnt, kann eine solche Druckfeder insbesondere konisch geformt sein. Damit wird die Kupplung 20 in ihren geöffneten Zustand (vgl. Fig. 7) überführt.

Eines der beiden Zahnräder 26, 28, hier insbesondere das axial im Motorgehäuse 38 fixierte Zahnrad 26, kann mit einer durch den elektrischen Motor 18 angetriebenen Schnecke 60 (vgl. Fig. 1 und 2) in Wirkverbindung stehen. Mit dem Öffnen der Kupplung 20 wird die Riegelmechanik dann von dem elektrischen Motor 18 mit zugeordneter Schnecke 60 getrennt, woraufhin der Riegel 12 durch die den Riegel 12 in Schließrichtung beaufschlagende vorgespannte Federeinheit in dessen Schließstellung überführt wird, da die Selbsthemmung des Getriebes aufgehoben wird.

### Bezugszeichenliste

- 10: Motorschloss
- 12: Riegel
- 14: Falle
- 16: Hilfsfalle
- 18: elektrischer Motor
- 20: Kupplung
- 22: Aktuator
- 24: Schaltkulisse
- 26: Zahnrad
- 28: Zahnrad
- 30: Federeinheit
- 32: Stift
- 34: Öffnung
- 36: Kupplungsklaue
- 38: Schlossgehäuse
- 40: Schräge
- 42: Vorsprung
- 44: Biegung, Auswölbung
- 46: Anker
- 48: Achse
- 50: Flanke
- 52: Schließzylinder
- 54: Nuss
- 56: Zahnrad
- 58: Bolzen
- 60: Schnecke

## Patentansprüche

1. Motorschloss (10), insbesondere für eine Brandschutztür, mit einem Riegel (12) und einem mit diesem koppelbaren elektrischen Motor (18), wobei der Riegel (12) in seiner Öffnungsstellung durch eine vorgespannte Federeinheit in seine Schließstellung beaufschlagbar und der Motor (18) über eine Kupplung (20) mit dem Riegel (12) koppelbar ist, die über einen Aktuator (22) geschlossen gehalten wird, solange der Aktuator (22) mit Strom versorgt wird, und bei einem Ausfall der Stromversorgung vom Aktuator (22) freigegeben wird.

2. Motorschloss nach Anspruch 1,
**dadurch gekennzeichnet, dass** der elektrische Motor (18) über ein selbsthemmendes Getriebe mit einer den Riegel (12) umfassenden Riegelmechanik koppelbar und die Kupplung (20) so angeordnet ist, dass mit einem Öffnen der Kupplung (20) der Motor (18) unter Aufhebung der Selbsthemmung des Getriebes von der Riegelmechanik trennbar ist.

3. Motorschloss nach Anspruch 1 oder 2,
**dadurch gekennzeichnet, dass** die Kupplung (20) zwei axial relativ zueinander verstellbare Zahnräder (26, 28) umfasst, die über den Aktuator (22) zur Herstellung einer drehfesten Verbindung zwischen den beiden Zahnrädern (26, 28) entgegen der Kraft einer Federeinheit (30) zusammendrückbar und bei einem Ausfall der Stromversorgung durch den Aktuator (22) freigebbar sind, um durch die Federeinheit (30) unter Aufhebung der drehfesten Verbindung voneinander getrennt zu werden.

4. Motorschloss nach Anspruch 3,
**dadurch gekennzeichnet, dass** zwischen den beiden Zahnrädern (26, 28) der Kupplung (20) zumindest eine insbesondere in einer Ausnehmung einer der beiden Zahnräder sitzende Druckfeder angeordnet ist.

5. Motorschloss nach Anspruch 4,
**dadurch gekennzeichnet, dass** die Druckfeder eine konische Form besitzt.

6. Motorschloss nach einem der Ansprüche 3 bis 5,
**dadurch gekennzeichnet, dass** die beiden Zahnräder (26, 28) der Kupplung (20) form- oder kraftschlüssig miteinander verbindbar sind.

7. Motorschloss nach einem der Ansprüche 3 bis 5,
**dadurch gekennzeichnet, dass** die beiden Zahnräder (26, 28) der Kupplung (20) über wenigstens einen, vorzugswiese über mehrere Stifte (32) lösbar miteinander verbindbar sind.

8. Motorschloss nach Anspruch 7,
**dadurch gekennzeichnet, dass** ein jeweiliger Stift (32) einerseits in einem der beiden Zahnräder (26, 28) fest verankert und andererseits mit dem Zusammendrücken der beiden Zahnräder (26,28) in eine im anderen Zahnrad vorgesehene Öffnung (34) einführbar ist.

9. Motorschloss nach zumindest einem der vorstehenden Ansprüche,
**dadurch gekennzeichnet, dass** die beiden Zahnräder (26, 28) der Kupplung (20) durch eine mit dem Aktuator (22) verbundene Kupplungsklaue (36) entgegen der Kraft der die Kupplung (20) in Öffnungsrichtung beaufschlagenden Federeinheit (30) zusammendrückbar sind.

10. Motorschloss nach Anspruch 9,
**dadurch gekennzeichnet, dass** eines der beiden Zahnräder (26, 28) der Kupplung (20) axial im Schlossgehäuse (38) fixiert und das andere Zahnrad (28) relativ dazu axial verschiebbar ist und dass das axial verschiebbare Zahnrad (28) durch die Kupplungsklaue beaufschlagbar ist.

11. Motorschloss nach Anspruch 9 oder 10,
**dadurch gekennzeichnet, dass** die Kupplungsklaue (36) durch den mit Strom versorgten Aktuator (22) entgegen der Kraft einer vorgespannten Federeinheit in der Position gehalten ist, in der die beiden Zahnräder (26, 28) der Kupplung (20) zusammengedrückt werden, und dass die Kupplungsklaue (36) bei einem Ausfall der Stromversorgung durch die vorgespannte Federeinheit in eine Freigabeposition bewegbar ist, in der sie das axial verschiebbare Zahnrad (28) der Kupplung (20) freigibt.

12. Motorschloss nach Anspruch 10 oder 11,
**dadurch gekennzeichnet, dass** die Kupplungsklaue (36) in der Position, in der sie die beiden Zahnräder (26, 28) der Kupplung (20) zusammendrückt, zwischen das axial verschiebbare Zahnrad (28) der Kupplung (20) und einen mit einer Schräge (40) versehenen Vorsprung (42) des Schlossgehäuses (38) gehalten ist, durch den sie gegen das axial verschiebbare Zahnrad (28) gepresst wird.

13. Motorschloss nach Anspruch 12,
**dadurch gekennzeichnet, dass** die Kupplungsklaue (36) mit einer Biegung oder Auswölbung (44) versehen ist, in der der Vorsprung (42) des Schlossgehäuses (38) aufgenommen wird, wenn die Kupplungsklaue (36) ihre Freigabeposition einnimmt.

14. Motorschloss nach einem der vorstehenden Ansprüche,
**dadurch gekennzeichnet, dass** die Kupplungsklaue (36) gelenkig mit einem linear bewegbaren Anker (46) des Aktuators (22) verbunden ist.

15. Motorschloss nach zumindest einem der vorstehenden Ansprüche,
**dadurch gekennzeichnet, dass** der Aktuator (22) einen Elektromagneten, ein Piezoelement und/oder dergleichen umfasst.

16. Motorschloss nach zumindest einem der vorstehenden Ansprüche,
**dadurch gekennzeichnet, dass** die Riegelmechanik eine Schaltkulisse (24) umfasst, über die der Riegel (12) beaufschlagbar ist.

## Claims

1. Motor lock (10), in particular for a fire door, having a bolt (12) and an electric motor (18) which can be coupled thereto, wherein the bolt (12), in its open position, can be urged into its closed position by a preloaded spring unit, and the motor (18) can be coupled to the bolt (12) via a clutch (20) which is kept closed via an actuator (22) as long as the actuator (22) is supplied with current and, in the event of a failure of the current supply, is released by the actuator (22).

2. Motor lock according to Claim 1,
**characterized in that** the electric motor (18) can be coupled via a self-locking gearing to a locking mechanism comprising the bolt (12), and the clutch (20) is arranged such that, with an opening of the clutch (20), the motor (18) can be disconnected from the locking mechanism with cancelling of the self-locking of the gearing.

3. Motor lock according to Claim 1 or 2,
**characterized in that** the clutch (20) comprises two toothed wheels (26, 28) which are axially adjustable relative to one another and which can be pressed together via the actuator (22) to produce a rotationally fixed connection between the two toothed wheels (26, 28) counter to the force of a spring unit (30) and which, in the event of a failure of the current supply, can be released by the actuator (22) in order to be separated from one another by the spring unit (30) with cancelling of the rotationally fixed connection.

4. Motor lock according to Claim 3,
**characterized in that** at least one compression spring, which is seated in particular in a cutout of one of the two toothed wheels, is arranged between the two toothed wheels (26, 28) of the clutch (20).

5. Motor lock according to Claim 4,
**characterized in that** the compression spring has a conical shape.

6. Motor lock according to one of Claims 3 to 5,
**characterized in that** the two toothed wheels (26, 28) of the clutch (20) can be connected to one another in a form- or force-fitting manner.

7. Motor lock according to one of Claims 3 to 5,
**characterized in that** the two toothed wheels (26, 28) of the clutch (20) can be releasably connected to one another via at least one, preferably via a plurality of, pins (32).

8. Motor lock according to Claim 7,
**characterized in that**, on the one hand, a respective pin (32) is firmly anchored into one of the two toothed wheels (26, 28) and, on the other hand, with the pressing together of the two toothed wheels (26, 28), can be inserted into an opening (34) provided in the other toothed wheel.

9. Motor lock according to at least one of the preceding claims,
**characterized in that** the two toothed wheels (26, 28) of the clutch (20) can be pressed together by a clutch claw (36), which is connected to the actuator (22), counter to the force of the spring unit (30) which urges the clutch (20) in the opening direction.

10. Motor lock according to Claim 9,
**characterized in that** one of the two toothed wheels (26, 28) of the clutch (20) is fixed axially in the lock housing (38) and the other toothed wheel (28) is axially displaceable relative thereto, and **in that** the axially displaceable toothed wheel (28) can be acted upon by the clutch claw.

11. Motor lock according to Claim 9 or 10,
**characterized in that** the clutch claw (36) is held by the current-supplied actuator (22) counter to the force of a preloaded spring unit in the position in which the two toothed wheels (26, 28) of the clutch (20) are pressed together, and **in that**, in the event of a failure of the current supply, the clutch claw (36) can be moved by the preloaded spring unit into a release position in which it releases the axially displaceable toothed wheel (28) of the clutch (20).

12. Motor lock according to Claim 10 or 11,
**characterized in that** the clutch claw (36), in the position in which it presses together the two toothed wheels (26, 28) of the clutch (20), is held between the axially displaceable toothed wheel (28) of the clutch (20) and a projection (42) of the lock housing (38) that is provided with a bevel (40), by means of which projection said claw is pressed against the axially displaceable toothed wheel (28).

13. Motor lock according to Claim 12,
**characterized in that** the clutch claw (36) is provided with a bend or convexity (44) in which the projection (42) of the lock housing (38) is received if the clutch claw (36) assumes its release position.

14. Motor lock according to one of the preceding claims,
**characterized in that** the clutch claw (36) is articulatedly connected to a linearly movable armature (46) of the actuator (22).

15. Motor lock according to at least one of the preceding claims,
**characterized in that** the actuator (22) comprises an electromagnet, a piezo element and/or the like.

16. Motor lock according to at least one of the preceding claims,
**characterized in that** the locking mechanism comprises a switching guide (24) via which the bolt (12) can be acted upon.

## Revendications

1. Serrure motorisée (10), en particulier pour une porte coupe-feu, avec un verrou (12) et un moteur électrique (18) pouvant être couplé à celui-ci, dans laquelle le verrou (12) peut, dans sa position d'ouverture, être soumis à une unité de ressort précontrainte dans sa position de fermeture et le moteur (18) peut être couplé au verrou (12) au moyen d'un couplage (20), qui est maintenu fermé par un actionneur (22), aussi longtemps que l'actionneur (22) est alimenté en courant, et qui est libéré par l'actionneur (22) lors d'une coupure de l'alimentation électrique.

2. Serrure motorisée selon la revendication 1, **caractérisée en ce que** le moteur électrique (18) peut être couplé à un mécanisme de verrouillage comprenant le verrou (12) au moyen d'une transmission autobloquante et le couplage (20) est disposé de telle manière que par une ouverture du couplage (20) le moteur (18) puisse être séparé du mécanisme de verrouillage avec levée de l'auto-blocage de la transmission.

3. Serrure motorisée selon la revendication 1 ou 2, **caractérisée en ce que** le couplage (20) comprend deux roues dentées (26, 28) déplaçables axialement l'une par rapport à l'autre, qui peuvent être pressées l'une contre l'autre contre la force d'une unité de ressort (30) au moyen d'un actionneur (22) pour établir une liaison sans rotation entre les deux roues dentées (26, 28) et qui peuvent être libérées par l'actionneur (22), lors d'une coupure de l'alimentation électrique, afin d'être séparées l'une de l'autre par l'unité de ressort (30) avec levée de la liaison sans rotation.

4. Serrure motorisée selon la revendication 3, **caractérisée en ce qu'**au moins un ressort de pression logé en particulier dans un évidement d'une des deux roues dentées est disposé entre les deux roues dentées (26, 28) du couplage (20).

5. Serrure motorisée selon la revendication 4, **caractérisée en ce que** le ressort de pression possède une forme conique.

6. Serrure motorisée selon l'une quelconque des revendications 3 à 5, **caractérisée en ce que** les deux roues dentées (26, 28) du couplage (20) peuvent être assemblées l'une à l'autre par emboîtement ou par serrage.

7. Serrure motorisée selon l'une quelconque des revendications 3 à 5, **caractérisée en ce que** les deux roues dentées (26, 28) du couplage (20) peuvent être assemblées l'une à l'autre de façon séparable au moyen d'au moins une, de préférence au moyen de plusieurs tige(s) (32).

8. Serrure motorisée selon la revendication 7, **caractérisée en ce qu'**une tige respective (32) est d'une part ancrée de façon fixe dans une des deux roues dentées (26, 28) et peut d'autre part être introduite dans une ouverture (34) prévue dans l'autre roue dentée lors du serrage des deux roues dentées (26, 28).

9. Serrure motorisée selon au moins une des revendications précédentes, **caractérisée en ce que** les deux roues dentées (26, 28) du couplage (20) peuvent être serrées l'une contre l'autre au moyen d'une griffe de couplage (36) reliée à l'actionneur (22) contre la force de l'unité de ressort (30) poussant le couplage (20) dans la direction d'ouverture.

10. Serrure motorisée selon la revendication 9, **caractérisée en ce qu'**une des deux roues dentées (26, 28) du couplage (20) est fixée axialement dans le boîtier de serrure (38) et l'autre roue dentée (28) est déplaçable axialement par rapport à celle-ci et **en ce que** la roue dentée axialement déplaçable (28) peut être poussée par la griffe de couplage.

11. Serrure motorisée selon la revendication 9 ou 10, **caractérisée en ce que** la griffe de couplage (36) est maintenue par l'actionneur (22) alimenté en courant, contre la force d'une unité de ressort précontrainte, dans la position dans laquelle les deux roues dentées (26, 28) du couplage (20) sont serrées l'une contre l'autre, et **en ce que** la griffe de couplage (36) peut être déplacée par l'unité de ressort précontrainte, lors d'une coupure de l'alimentation électrique, dans une position de libération, dans laquelle elle libère la roue dentée axialement déplaçable (28) du couplage (20).

12. Serrure motorisée selon la revendication 10 ou 11, **caractérisée en ce que** la griffe de couplage (36) est maintenue dans la position, dans laquelle elle serre les deux roues dentées (26, 28) du couplage (20) l'une contre l'autre, entre la roue dentée axialement déplaçable (28) du couplage (20) et une saillie (42) dotée d'un biseau (40) du boîtier de serrure (38), au moyen de laquelle elle est pressée contre la roue dentée axialement déplaçable (28).

13. Serrure motorisée selon la revendication 12, **caractérisée en ce que** la griffe de couplage (36) est dotée d'une zone pliée ou bombée (44), dans laquelle la saillie (42) du boîtier de serrure (38) est logée, lorsque la griffe de couplage (36) occupe sa position de libération.

14. Serrure motorisée selon l'une quelconque des revendications précédentes, **caractérisée en ce que** la griffe de couplage (36) est reliée de façon articulée à un ancrage déplaçable linéairement (46) de l'actionneur (22).

15. Serrure motorisée selon au moins une des revendications précédentes, **caractérisée en ce que** l'actionneur (22) comprend un électroaimant, un élément piézoélectrique et/ou analogue.

16. Serrure motorisée selon au moins une des revendications précédentes, **caractérisée en ce que** le mécanisme de verrouillage comprend une coulisse de commutation (24), par laquelle le verrou (12) peut être activé.
